# EUROPÄISCHE PATENTSCHRIFT

(11) **EP 2 386 367 B1**
(45) Veröffentlichungstag und Bekanntmachung des Hinweises auf die Patenterteilung: **28.06.2023**
(21) Anmeldenummer: 11003678.7
(22) Anmeldetag: 05.05.2011
(51) Int. Cl.: B22D 29/04, B22D 29/00

(54) **VERFAHREN ZUR ENTFORMUNG IN SANDGIESSFORM ERSTARRTER GUSSTEILE**
PROCESS FOR DEMOLDING CASTINGS SOLIDIFIED IN SAND-CASTING MOLDS
PROCÉDÉ DE DÉMOULAGE DE PIÈCES COULÉES SOLIDIFIÉES DANS UN MOULE DE COULÉE EN SABLE

(30) Priorität: 12.05.2010 DE 102010020216
(43) Veröffentlichungstag der Anmeldung: 16.11.2011
(73) Patentinhaber: Gienanth GmbH, 67304 Eisenberg (DE)
(72) Erfinder: HECKER, Andreas, 78267 Aach (DE); DENIG, Frank, 67063 Ludwigshafen (DE); PAULUS, Volker, 66459 Kirkel (DE); WOHNSIEDLER, Werner, 67304 Kerzenheim (DE); GREISER, Friedrich, 67307 Göllheim (DE); SIEBECKER, Guido, 67677 Enkenbach-Alsenborn (DE); LOHR, Wolfgang, 67305 Ramsen (DE)
(74) Vertreter: Bernhardt, Reinhold

(56) Entgegenhaltungen:
- JP-A- H0 332 462
- JP-A- S5 762 854

## Beschreibung

Die Erfindung betrifft ein Verfahren gemäß Obergriff des Anspruchs 1.

Zur Entformung in Sandgießformballen erstarrter Gussteile lässt man die Sandgießformballen herkömmlich über einen Rost laufen, durch den hindurch der Formsand von den Gussteilen abfällt. Nicht von selbst abfallende Formsandreste und Angüsse werden manuell entfernt.

Die JP S57 62 854 A beschreibt eine Vorrichtung zur Entformung in Sandgießformballen erstarrter Gussteile mit einer Entsandungseinrichtung 23, welche während eines Transports auf einer Trägerunterlage die Sandgießformballen in einem oberen Bereich von Formsand befreit, so dass zwei Halteschienen 19 freigelegte Angüsse untergreifen können.

Eine Vorrichtung, die nach dem Verfahren gemäß Oberbegriff des Anspruchs 1 arbeitet, geht aus JP H03 32 462 A hervor. In dieser bekannten Vorrichtung werden Gießformballen zur Entformung einer Schwingungsübertragungseinrichtung 6 zugeführt, welche ein Paar von Stangen 11 umfasst, welche mit einem Ende entgegen der Transportrichtung in die antransportierten Sandgießformballen eindringen und an denen sich die Gussteile aufhängen. Die Stangen 11 übertragen Schwingungen auf die Gussteile und sorgen so für eine Ablösung des Formsands sowie den Transport der Gussteile durch die Schwingungsübertragungseinrichtung 6 hindurch bis zu deren Ausgang.

Der Erfindung liegt die Aufgabe zugrunde, den Aufwand zur Entformung in Sandgießformballen enthaltener Gussteile zu verringern.

Diese Aufgabe wird mit den Merkmalen des Anspruchs 1 gelöst.

Die nachkommenden Sandgießformballen schieben die nach Zerfall der Sandgießformballen dann freiliegenden Gussteile erfindungsgemäß auf die Halteschienen weiter auf. Die Lösung kommt der Forderung nach einer möglichst einfachen, in der schmutzbelasteten Umgebung zuverlässig arbeiteten Konstruktion entgegen.

Vorteilhaft können durch das erfindungsgemäße Verfahren die Gussteile den Sandgießformballen automatisch entnommen und zur maschinellen Weiterbearbeitung in einer definierten Ausgangsposition bereitgehalten werden.

Zweckmäßig sind mehrere zueinander parallele Halteschienen vorgesehen, wobei die Gussteile insbesondere zwischen den Haltschienen eingehängt werden, vorzugsweise über eine Angussaufweitung, z.B. über einen durch eine trichterförmige Eingussöffnung hergestellten Angusskonus.

Auf ein solches Paar zueinander im Abstand angeordneter Halteschienen lassen sich die Gussteile trotz relativ großer Maßtoleranzen der Sandgießformballen und entsprechend großer Schwankungen der Gussteilpositionen problemlos aufschieben.

Die Trägerunterlage kann eine Gleitbahn bilden, auf der die Sandgießformballen aneinander anliegend verschoben werden. Alternativ oder zusätzlich wäre eine als solche selbst bewegbare Trägerunterlage verwendbar, z.B. ein Transportband.

In einer bevorzugten Ausführungsform der Erfindung werden die Gussteile über das andere Ende der Trägerschiene hinaus zur weiteren Bearbeitung abtransportiert.

Insbesondere kann der Abtransport unter Drehung der Gussteile um eine vertikale Achse, um 90 °, erfolgen. Die Gussteile lassen sich so in eine zur weiteren Bearbeitung geeignete Position bringen.

Vorzugsweise werden die Gussteile einer Trenneinrichtung zur Abtrennung von Angüssen zugeführt, wobei eine solche Trenneinrichtung z.B. eine Abschereinrichtung mit einer

Matrize und einem Stempel umfasst. Der Stempel drückt das Gussteil unter Abscherung der Angüsse durch eine Öffnung in der Matrize.

Die Erfindung wird nachfolgend anhand eines Ausführungsbeispiels und der beiliegenden, sich auf dieses Ausführungsbeispiel beziehenden Zeichnungen weiter erläutert. Es zeigen:
- Fig. 1: eine nach dem erfindungsgemäßen Verfahren arbeitende Entformungsvorrichtung nach der Erfindung zur Entformung gegossener Kupplungsscheiben in einer Seitenansicht,
- Fig. 2: eine Detaildarstellung der Vorrichtung von Fig. 1 in einer zu der Seitenansicht von Fig. 1 um 90 ° gedrehten Seitenansicht, und
- Fig. 3: eine der Vorrichtung von Fig. 1 nachgeschaltete Einrichtung zum Abtrennen von Angüssen von den entformten Gussteilen.

Sandgießformballen 1 werden auf einer Trägerunterlage 2 aus einer Eingießposition 3 in einer Reihe aneinander anliegend gemäß Pfeil 4 abtransportiert. Die Trägerunterlage 2 bildet eine Gleitbahn, auf der die Sandgießformballen 1 mit Hilfe einer schematisch durch einen Pfeil 5 angedeuteten Transporteinrichtung taktweise vorgeschoben werden. Alternativ oder zusätzlich könnte als Trägerunterlage ein endloses Transportband dienen.

In die lediglich aus Formsand bestehenden, etwa quaderförmigen Sandgießformballen 1 wird in der Eingießposition bei 3 Gussmaterial eingefüllt, wobei es in dem betreffenden Ausführungsbeispiel um die Herstellung gegossener Kupplungsscheiben für Fahrzeugkupplungen geht. Die in den Sandgießformballen 1 erstarrenden Gussteile 6 umfassen neben der sich innerhalb des Sandgießformballens vertikal erstreckenden Kupplungsscheibe 7 eine Angusstraube 8 mit einem durch eine trichterförmige Eingussöffnung gebildeten Konus 9. An den Übergangsstellen zwischen der Kupplungsscheibe 7 und der Angusstraube 8 ist jeweils eine Sollbruchstelle 10 gebildet. Die Angusstraube 8 umfasst ferner einen sich in Transportrichtung erstreckenden Ansatz 11, der als Abstandhalter dient.

Oberhalb einer Endkante 12 der Trägerunterlage 2 verlaufen in Transportrichtung der Sandgießformballen 1 zwei Halteschienen 13 und 14, die an sich seitlich nach oben erstreckenden Haltern (nicht gezeigt) befestigt sind.

Während des Gießbetriebs, in welchem die Sandgießformballen 1 von der Eingussposition 3 taktweise abtransportiert werden, dringen die Halteschienen 13,14 mit einem Ende entgegen der Transportrichtung in die Sandgießformballen 1 ein und untergreifen den eine Angussaufweitung bildenden Angusskonus 9 der Gussteile 6. Die durch die Transporteinrichtung 5 weiter vorgeschobenen Sandgießformballen erreichen schließlich die Endkante 12 der Trägerunterlage 2, an welcher sich das Material der Sandgießformballen 1 durch seine Schwerkraft von den Gussteilen 6 lösen kann. Die auf den Halteschienen 13,14 gleitenden Gussteile 6 werden, wie dies in Fig. 1 gezeigt ist, auf den Halteschienen 13,14 aufgereiht, wobei der Ansatz 11 für die Einhaltung eines Abstands zwischen den Gussteilen 6 sorgt.

Wie Fig. 3 erkennen lässt, schließt sich an die Halteschienen 13,14 eine weitere Bearbeitungseinrichtung an, welche am Angusskonus 9 ansetzende Greifer 15 umfasst, die die Gussteile 6 von den Halteschienen 13,14 übernehmen und gemäß Pfeil 16 weitertransportieren. Während des weiteren Transports erfolgt eine 90 °-Drehung der Gussteile 6 um eine vertikale Achse. Die Gussteile 6 gelangen dann gemäß Pfeil 17 zu einer Trenneinrichtung 18, die eine Matrize 19 und einen Stempel 20 umfasst. Der Stempel 20 bewegt sich senkrecht zu der Kupplungsscheibe 7 und drückt die Kupplungsscheibe unter Abscherung der Sollbruchstellen 10 durch die Öffnung der Matrize 19.

Sich an die Vorrichtung von Fig. 1 anschließende weitere Einrichtungen können ferner Rütteleinrichtungen zum Abschütteln restlichen Formsandes, Verputzeinrichtung oder dergleichen umfassen.

Der Angusskonus 9 kann seitliche Abflachungen aufweisen, so dass er sich durch den Greifer 15 um die vertikale Achse drehfest halten lässt.

## Patentansprüche

1. Verfahren zur Entformung in Sandgießformballen (1) erstarrter Gussteile (6), bei dem die Sandgießformballen (1) in einer Reihe aufeinanderfolgend auf einer Trägerunterlage (2) von einer Eingießposition (3) abtransportiert werden, wobei vor Erreichen einer Endkante (12) der Trägerunterlage (2), die eine Zerfallsposition der Sandgießformballen (1), in welcher der Formsand von dem Gussteil (6) abfällt, festlegt,
in die Sandgießformballen (1) wenigstens eine Halteschiene (13,14) mit einem Ende entgegen der Transportrichtung eindringt,
um die Gussteile (6) auf der Halteschiene (13,14) aneinandergereiht aufzunehmen,
**dadurch gekennzeichnet,**
**dass** die Gussteile (6) auf der Halteschiene (13,14) durch den Transport der Sandgießformballen (1) auf der Trägerunterlage (2) auf der Halteschiene (13,14) gleitend bewegt werden, so dass sie eine Reihe aneinander anstoßender Gussteile (6) bilden.

2. Verfahren nach Anspruch 1,
**dadurch gekennzeichnet,**
**dass** mehrere, zueinander parallele Halteschienen (13,14) verwendet werden.

3. Verfahren nach Anspruch 2,
**dadurch gekennzeichnet,**
**dass** die Gussteile (6) zwischen den Halteschienen (13,14) eingehängt werden, vorzugsweise über eine Angussaufweitung (9).

4. Verfahren nach einem der Ansprüche 1 bis 3,
**dadurch gekennzeichnet,**
**dass** die Trägerunterlage (2) eine Gleitbahn bildet, auf der die Sandgießformballen (1) aneinander anliegend verschiebbar sind, oder/und dass die Trägerunterlage (2) selbst in Transportrichtung bewegbar ist.

5. Verfahren nach einem der Ansprüche 1 bis 4
**dadurch gekennzeichnet,**
**dass** die Gussteile (6) über das andere Ende der Halteschiene (13,14) zur weiteren Bearbeitung abtransportiert werden.

6. Verfahren nach Anspruch 5,
**dadurch gekennzeichnet,**
**dass** die Gussteile (6) unter Drehung um eine vertikale Achse abtransportiert werden.

7. Verfahren nach Anspruch 5 oder 6,
**dadurch gekennzeichnet,**
**dass** die Gussteile (6) einer Trenneinrichtung (18) zur Abtrennung von Angüssen (8) zugeführt werden.

8. Verfahren nach Anspruch 7,
**dadurch gekennzeichnet,**
**dass** die Trenneinrichtung (18) eine Abschereinrichtung mit einer Matrize (19) und einem Stempel (20) verwendet.

## Claims

1. Method for removing castings (6) that have solidified in sand casting mould bodies (1) from the moulds, in which method the sand casting mould bodies (1) are transported away from a pouring-in position (3) one after another in a row on a support base (2), wherein, before an end edge (12) of the support base (2) is reached, which end edge establishes a breaking-up position of the sand casting mould bodies (1) in which the moulding sand drops away from the casting (6),
an end of at least one holding rail (13, 14) dips into the sand casting mould bodies (1) counter to the transport direction,
in order to receive the castings (6) lined up on the holding rail (13, 14),
**characterized in that**
the castings (6) on the holding rail (13, 14) are slid on the holding rail (13, 14) by way of the transport of the sand casting mould bodies (1) on the support base (2), with the result that they form a row of abutting castings (6).

2. Method according to Claim 1,
**characterized in that**
multiple mutually parallel holding rails (13, 14) are used.

3. Method according to Claim 2,
**characterized in that**
the castings (6) are suspended between the holding rails (13, 14), preferably via a widened sprue portion (9).

4. Method according to one of Claims 1 to 3,
**characterized in that**
the support base (2) forms a slideway on which the sand casting mould bodies (1) can be displaced in contact with one another, or/and **in that** the support base (2) itself can be moved in the transport direction.

5. Method according to one of Claims 1 to 4,
**characterized in that**
the castings (6) are transported away for further processing beyond the other end of the holding rail (13, 14) .

6. Method according to Claim 5,
**characterized in that**
the castings (6) are transported away under rotation about a vertical axis.

7. Method according to Claim 5 or 6,
**characterized in that**
the castings (6) are fed to a severing device (18) for cutting off sprues (8).

8. Method according to Claim 7,
**characterized in that**
the severing device (18) uses a shearing device having a die (19) and a punch (20).

## Revendications

1. Procédé pour le démoulage de pièces coulées (6) solidifiées dans des moules de coulée en sable (1), dans lequel les moules de coulée en sable (1) sont évacuées par transport, en rangée, successivement, sur un support (2) à partir d'une position de coulée (3),
où, avant d'atteindre un bord d'extrémité (12) du support (2), qui détermine une position de désagrégation des moules de coulée en sable (1), dans laquelle le sable de moulage s'élimine en tombant de la pièce coulée (6),
au moins un rail de maintien (13, 14) pénètre avec une extrémité, en sens inverse du sens de transport, dans les moules de coulée en sable (1)
afin de recevoir les pièces coulées (6) de manière alignée sur le rail de maintien (13, 14), **caractérisé en ce que** les pièces coulées (6) sur le rail de maintien (13, 14) sont déplacées en glissant sur le rail de maintien (13, 14) par le transport des moules de coulée en sable (1) sur le support (2), de telle sorte qu'elles forment une rangée de pièces coulées (6) en butée les unes contre les autres.

2. Procédé selon la revendication 1, **caractérisé en ce que** plusieurs rails de maintien (13, 14) parallèles les uns aux autres sont utilisés.

3. Procédé selon la revendication 2, **caractérisé en ce que** les pièces coulées (6) sont suspendues entre les rails de maintien (13, 14), de préférence par l'intermédiaire d'un élargissement de coulée (9).

4. Procédé selon l'une quelconque des revendications 1 à 3, **caractérisé en ce que** le support (2) forme une piste de glissement sur laquelle les moules de coulée en sable (1) peuvent être déplacées en étant en contact les unes contre les autres et/ou **en ce que** le support (2) lui-même est mobile dans le sens du transport.

5. Procédé selon l'une quelconque des revendications 1 à 4, **caractérisé en ce que** les pièces coulées (6) sont évacuées par transport au-delà de l'autre extrémité du rail de maintien (13,14) pour un traitement ultérieur.

6. Procédé selon la revendication 5, **caractérisé en ce que** les pièces coulées (6) sont évacuées par transport en tournant autour d'un axe vertical.

7. Procédé selon la revendication 5 ou 6, **caractérisé en ce que** les pièces coulées (6) sont acheminées vers un dispositif de séparation (18) pour la séparation des carottes (8).

8. Procédé selon la revendication 7, **caractérisé en ce que** le dispositif de séparation (18) utilise un dispositif de cisaillage pourvu d'une matrice (19) et d'un piston (20).
